# EUROPÄISCHE PATENTSCHRIFT

(11) **EP 0 441 811 B1**
(45) Veröffentlichungstag und Bekanntmachung des Hinweises auf die Patenterteilung: **23.12.1992**
(21) Anmeldenummer: 89911817.8
(22) Anmeldetag: 24.10.1989
(51) Int. Cl.: E01B 1/00

(54) **VERFAHREN ZUR AUSKOFFERUNG EINER GLEISANLAGE**
PROCESS FOR SUPPORTING A RAILWAY TRACK INSTALLATION
PROCEDE DE COFFRAGE POUR VOIES FERREES

(30) Priorität: 05.11.1988 DE 3837681
(43) Veröffentlichungstag der Anmeldung: 21.08.1991
(73) Patentinhaber: Frohn, Günter, D-58762 Altena (DE)
(72) Erfinder: Frohn, Günter, D-58762 Altena (DE)
(74) Vertreter: Schröter, Martin, Dipl.-Ing.
(86) Internationale Anmeldenummer: EP8901267
(87) Internationale Veröffentlichungsnummer: WO9005212

(56) Entgegenhaltungen:
- EP-A- 0 105 560
- FR-A- 2 587 051
- ETR Eisenbahntechnische Rundschau, vol.35, Nr. 11, November 1986, Hestra-Verlag (Darmstsdt, DE); R. Schilder et al.: "Das kunststoffbewehrte Schotterbett"

## Beschreibung

Bei Gleisanlagen werden in der Regel die auf Schwellen befestigten Schienen auf einem Bahnkörper auf einer Schotterschicht verlegt, die seitlich mit ausreichendem Abstand zu den Schwellenenden abgeböscht wird. Es zeigt sich in der Praxis, daß sich diese Abböschungen unter dem Druck des Zugverkehrs nach außen verschieben, so daß die Gefahr besteht, daß die Schotterschicht unter den Schwellen keine ausreichende Abstützung mehr gewährleistet. Aus diesem Grunde werden die Abböschungen an solchen Gleisanlagen mit den entsprechenden Spezialmaschinen, die auf den Gleisen verfahrbar sind, in bestimmten Zeitabständen gewartet. Dabei wird das nach außen abgewanderte Schottermaterial wieder zur Bildung der ausreichenden Abböschung unter einem bestimmten Neigungswinkel herangezogen. Solche Wartungsarbeiten sind aufwendig und verursachen daher erhebliche Kosten.

Nach DE-A-3 627 725 und DE-U-7 032 409 ist es bekannt, in Böschungen Fahrzeugreifen parallel zur Böschungsebene einzulagern. Die Fahrzeugreifen übernehmen dabei in Böschungen ohne Gleisanlagen eine Stabilisierungsfunktion.

Es ist auch schon bekannt (vgl. die Zeitschrift "Bautechnik", 1984, Heft 11, Bild 6 auf Seite 396), unter den die Schienen tragenden Schwellen mit einem Rundschotter gefüllte Säcke als Bewehrungselemente zu verwenden und mit Bewehrungsbändern zu befestigen, sowie diese in einer Schotterschicht anzuordnen, die eine Abböschung aufweist. Bei einem solchen Auskofferungsverfahren einer Gleisanlage wird offensichtlich ein besonderer Rundschotter erforderlich, der vermutlich verhindern soll, daß scharfe Kanten des Schottermaterials die Säcke zerstören. Nachteilig bei einem solchen Verfahren ist die Tatsache, daß sich die übliche Verdichtung des Schotters in den Säcken nicht erreichen läßt. Es erscheint auch nicht möglich, derartige sackartige Bewehrungselemente in einer üblichen Schotterschicht einzulagern und mit dieser zu verdichten.

Ausgehend von dem zuletzt erörterten Stand der Technik besteht die Aufgabe der Erfindung darin, ein Verfahren vorzuschlagen, bei dem die Bewehrungselemente mit der üblichen Schotterschicht für Gleisanlagen zusammen eingebracht werden können und diese Bewehrungselemente die anschließende Verdichtung der Schotterschicht ermöglichen.

Diese Aufgabe wird erfindungsgemäß dadurch gelöst, daß als Bewehrungselemente direkt unter den Schwellen konzentrisch unterhalb der Kreuzungspunkte zwischen Schiene und Schwelle angeordnete Fahrzeugreifen aus Gummi, vorzugsweise Altreifen, verwendet werden. Es erfolgt die Auskofferung mit der üblichen Gleisschotterschicht unter vollständiger Ausfüllung der Reifen. Danach kann die notwendige Verdichtung erfolgen, wobei der Gleisschotter innerhalb der Fahrzeugreifen aufgrund deren Elastizität verdichtet wird. Die Bewehrungselemente bilden eine dauerhafte Einlagerung in der verdichteten Gleisschotterschicht und verhindern damit das Ausweichen von Gleisschotter in die seitliche Abböschung auch nach längerem Fahrbetrieb. Die verwendeten Bewehrungselemente nehmen in hervorragender Weise Druckbelastungen auf und garantieren damit eine hohe Standzeit der gesamten Auskofferung.

Anhand eines schematisch dargestellten Gleisaufbaus wird das erfindungsgemäße Verfahren im folgenden näher erläutert. Es zeigt:
Fig. 1 einen Querschnitt durch einen nach dem erfindungsgemäßen Verfahren hergestellten Gleisanlagenaufbau und
Fig. 2 die Draufsicht auf die Darstellung in Figur 1.

Auf einem mit der Ziffer 5 bezeichneten Gleiskörper wird in ausreichender Breite eine Schotterschicht 4 aufgebracht, die die Abstützung für das aus Schwellen 2 und darauf mit Klammern befestigten Schienen 1 gebildete Gleis trägt. In dieser Schotterschicht sind im Kreuzungspunkt von Schiene 1 und Schwelle 2 jeweils an beiden Seiten direkt unterhalb der Schwellen 2 Fahrzeugreifen 3 aus Gummi eingelagert, die außen die Schwellen 2 überragen bis hinein in einen Abböschungsbereich 4a der Schotterschicht 4. Es ist zweckmäßig, die eingelagerten Fahrzeugreifen, insbesondere Altreifen, so anzuordnen, daß sie jeweils auf einer Schienenseite nahe aneinandergrenzen. Bei entsprechend bemessenen Fahrzeugreifen und dem vorgegebenen Abstand der Schwellen 2 kann zwischen zwei Altreifen, die unterhalb der Kreuzungspunkte von Schiene 1 und Schwelle 2 angeordnet sind, ein weiterer Fahrzeugreifen angeordnet werden.

Diese unter beiden Schienen einer Gleisanlage angeordneten Fahrzeugreifen 3 bilden mit ihrem äußeren Teilbereich im wesentlichen die Abstützung der Anböschung 4a. Sich ergebende Zwischenräume zwischen dem Teilbereich der Fahrzeugreifen 3 werden in bekannter Weise mit Schotter zu einer vollständigen Abböschung ausgefüllt. Dadurch können diese Teilbereiche der Fahrzeugreifen 3 abgedeckt werden.

Von entscheidender Bedeutung ist bei der Einlagerung dieser Fahrzeugreifen die vollständige Ausfüllung mit der Schotterschicht, da durch diese Maßnahme die Abstützung der Schwellen ausschließlich durch die Schotterschicht erfolgt. Die eingelagerten Fahrzeugreifen 3 bilden im wesentlichen die Befestigung der notwendigen seitlichen Abböschung 4a, die daher nicht mehr oder in geringerem Maße durch Wiederanfüllung gewartet werden muß.

## Patentansprüche

1. Verfahren zur Auskofferung einer Gleisanlage, bei dem direkt unter den die Schienen tragenden Schwellen mit Schotter gefüllte Bewehrungselemente in einer Schotterschicht eingebracht werden und diese Schotterschicht seitlich neben den Schienen abgeböscht wird, wobei die Bewehrungselemente mit ihren äußeren Teilbereichen bis in die Nähe der seitlichen Abböschung reichen,dadurch gekennzeichnet, daß als Bewehrungselemente konzentrisch unterhalb der Kreuzungspunkte von Schiene (1) und Schwelle (2) angeordnete, mit dem Schotter (4) der sie umgebenden Schotterschicht vollständig ausgefüllte Fahrzeugreifen (3) aus Gummi, vorzugsweise Altreifen, verwendet werden.

## Claims

1. Method of supporting a track installation, wherein reinforcing members filled with ballast are introduced into a layer of ballast directly beneath the sleepers, which support the rails, and this layer of ballast is inclined laterally adjacent the rails, the reinforcing members extending with their outer portions into the vicinity of the lateral inclination, characterised in that vehicle tyres (3) formed from rubber, preferably used tyres, are employed as the reinforcing members, said vehicle tyres being disposed concentrically beneath the intersections between rail (1) and sleeper (2) and being totally filled with the ballast (4) of the layer of ballast surrounding them.

## Revendications

1. Procédé de coffrage d'une installation de voie ferrée, selon lequel directement en dessous des traverses portant les rails, on dispose des éléments de renforcement remplis de ballast dans une couche de ballast et ladite couche de ballast est pourvue d'un talus latéral à côté des rails, les éléments de renforcement s'étendant par leurs zones partielles extérieures jusqu'à proximité du talus latéral, caractérisé en ce que, les éléments de renforcement, utilisés sont des pneumatiques de véhicules (3) en caoutchouc, de préférence des vieux pneumatiques, remplis complètement avec le ballast (4) de la couche de ballast qui les entoure et sont disposés concentriquement en dessous des points de croisement des rails (1) et des traverses (2).
